# EUROPÄISCHE PATENTANMELDUNG

(11) **EP 4 559 827 A1**
(43) Veröffentlichungstag der Anmeldung: **28.05.2025**
(21) Anmeldenummer: 24209828.3
(22) Anmeldetag: 30.10.2024
(51) Int. Cl.: B65C 9/36, B65C 9/40

(54) **ANDRUCKVORRICHTUNG**

(30) Priorität: 02.11.2023 DE 202023106404 U
(71) Anmelder: ELS - European Labelling System GmbH & Co. KG, 33824 Werther (DE)
(72) Erfinder: Wehmeyer, Klaus, 33824 Werther (DE); Heidbreder, Olaf, 33824 Werther (DE)
(74) Vertreter: Ter Meer Steinmeister & Partner

(57) **Zusammenfassung**

1. Andruckvorrichtung zum Andrücken von Klebeetiketten gegen ein Substrat (14), mit einer Stiftschieberplatte (10) mit mehreren Andruckstiften (18), die parallel zueinander in einer Reihe längs einer Kante der Stiftschieberplatte angeordnet und entgegen einer Federkraft axial in die Stiftschieberplatte zurückdrückbar sind, und mit einer Steuereinrichtung (40) zur Steuerung einer Andruckbewegung der Stiftschieberplatte (10), dadurch gekennzeichnet, dass mindestens einer der Andruckstifte (18) einen Berührungssensor (42) aufweist, der dazu eingerichtet ist, ein Berührungssignal an die Steuereinrichtung (40) zu liefern.

## Beschreibung

Die Erfindung betrifft eine Andruckvorrichtung zum Andrücken von Klebeetiketten gegen ein Substrat, mit einer Stiftschieberplatte mit mehreren Andruckstiften, die parallel zueinander in einer Reihe längs einer Kante der Stiftschieberplatte angeordnet und entgegen einer Federkraft axial in die Stiftschieberplatte zurückdrückbar sind, und mit einer Steuereinrichtung zur Steuerung einer Andruckbewegung der Stiftschieberplatte.

Andruckvorrichtungen dieser Art werden beispielsweise in Etikettiermaschinen dazu eingesetzt, die Klebeetiketten gegen Verpackungsbehälter oder andere Substrate anzudrücken. Zumeist sind mehrere Stiftschieberplatten parallel zueinander in Zwischenräumen zwischen Transportriemen angeordnet, auf denen die Klebeetiketten transportiert werden. Wenn die Klebeetiketten die richtige Lage relativ zu dem Substraten aufweisen, führen die Stiftschieberplatten gemeinsam einen Hub quer zur Transportebene der Klebeetiketten aus, so dass die Etiketten gegen die Substrate angedrückt werden. Die gefederten Andruckstifte sorgen auch bei unebenen Oberflächen der Substrate für eine gleichmäßige Verteilung der Andruckkraft über die Fläche der Etiketten.

Typischerweise werden die Stiftschieberplatten pneumatisch zu der Hubbewegung angetrieben. Durch Drosselung der Pneumatikleitungen wird eine bestimmte Hubgeschwindigkeit der Stiftschieberplatten eingestellt, und der Hubweg wird über die Länge des Zeitintervalls zwischen dem Beginn des Vorwärtshubes und der Umschaltung auf Rückwärtshub gesteuert. Die gefederten Andruckstifte erlauben dabei eine gewisse Toleranz bei der Einstellung des Hubweges.

Generell erweist sich die korrekte Einstellung des Hubweges oft als schwierig, da die Hubgeschwindigkeit zahlreichen Störeinflüssen unterliegt. Vor allem bei druckempfindlichen Substraten ist eine genaue Einstellung des Hubweges wichtig, da die Andrucckraft die zulässigen Grenzen übersteigen würde, wenn der maximale Federweg der Andruckstifte überschritten würde.

Aufgabe der Erfindung ist es deshalb, eine Andruckvorrichtung zu schaffen, bei der sich der Hubweg der Stiftschieberplatte präzise steuern lässt.

Diese Aufgabe wird erfindungsgemäß dadurch gelöst, dass mindestens einer der Andruckstifte einen Berührungssensor aufweist, der dazu eingerichtet ist, ein Berührungssignal an die Steuereinrichtung zu liefern.

Bei der erfindungsgemäßen Vorrichtung kann die Umkehr der Hubrichtung der Stiftschieberplatte unmittelbar durch das Signal des Berührungssensors ausgelöst werden, so dass Schwankungen der Hubgeschwindigkeit keinen Einfluss auf den Hubweg haben.

Vorteilhafte Ausgestaltungen der Erfindung sind in den Unteransprüchen angegeben.

Wenn mindestens zwei der Andruckstifte einen Berührungssensor aufweisen, ist eine korrekte Steuerung des Hubweges auch dann möglich, wenn die Oberfläche der Substrate nicht genau parallel zu der Kante der Stiftschieberplatte verläuft.

In einer vorteilhaften Ausführungsform weisen sämtliche Andruckstifte sämtlicher Stiftschieberplatten einen Berührungssensor auf. Durch eine logische UND-Verknüpfung der Berührungssignale lässt sich dann erreichen, dass die Hubrichtung erst dann umgekehrt wird, wenn sämtliche Andruckstifte das Substrat berühren.

Die Berührungssensoren können so gestaltet sein, dass sie erst dann ein Berührungssignal liefern, wenn der Andruckstift um einen gewissen Weg eingefedert ist und somit eine vorgegebene Mindest-Andruckkraft auf das Etikett und auf das Substrat ausübt.

In einer Ausführungsform wird die Einfederbewegung der Andruckstifte relativ zur Stiftschieberplatte dazu genutzt, die Energie zur erzeugung des Berühungssignals bereitzustellen, beispielsweise induktiv oder piezoelektrisch. In dem Fall sind keine elektrischen Leitungen zur Spannungsversorgung der Berührungssensoren erforderlich.

Die Berührungssensoren einer oder mehrerer Stiftschieberplatten können mit einem Transponder verbunden sein, der das UND-verknüpfte Berührungssignal drahtlos an die Steuereinrichtung übermittelt.

Im folgenden wird ein Ausführungsbeispiel anhand der Zeichnungen näher erläutert. Es zeigen:
- Fig. 1: eine Ansicht einer Stiftschieberplatte und eines zugehörigen pneumatischen Antriebs einer Andruckvorrichtung gemäß der Erfindung; und
- Fig. 2: einen Schnitt durch einen Andruckstift und einem diesen aufnehmenden Teil der Stiftschieberplatte.

In Fig. 1 ist eine von mehreren Stiftschieberplatten 10 gezeigt, die durch einen gemeinsamen pneumatischen Antrieb 12 zu einer Hubbewegung antreibbar sind und dazu dienen, nicht gezeigte Klebeetiketten gegen ein oder mehrere Substrate 14 anzudrücken. Bei den Substraten 14 kann es sich beispielsweise um Verpackungsbehälter handeln, die durch Tiefziehen einer Folie 16 hergestellt worden sind. Durch intermittierenden Transport der Folie 16 können die Substrate 14 in eine Position gebracht werden, in der sie mit Hilfe der durch die Stiftschieberplatten 10 und den Antrieb 12 gebildeten Andruckvorrichtung etikettiert werden können. Zum Zuführen der Klebeetiketten sind mehrere synchron antreibbare Transportriemen vorgesehen, die parallel zu den Stiftschieberplatten in den Zwischenräumen zwischen den einzelnen Stiftschieberplatten verlaufen. Aus Gründen der Übersichtlichkeit sind diese Transportriemen hier nicht dargestellt.

Jede Stiftschieberplatte 10 weist längs ihrer den Substraten 14 zugewandten Kante eine Reihe von Andruckstiften 18 auf, die parallel zueinander von der Kante der Stiftschieberplatte vorspringen und axialbeweglich in der Stiftschieberplatte geführt sind. Wie später mit Bezug auf Fig. 2 noch näher erläutert werden wird, ist jeder Andruckstift 18 elastisch nach oben, also in Richtung auf die Substrate 14 vorgespannt. Außerdem weist jeder Andruckschrift zwei Anschlagzapfen 20 auf, die in Führungsschlitzen 22 in den Wänden der Stiftschieberplatten 10 geführt sind.

Fig. 1 zeigt die Andruckvorrichtung in einem Zustand, in dem die Stiftschieberplatte 10 gegen die Substrate 14 ausgefahren ist, so dass die Andruckstifte 18, die das Substrat 14 berühren, etwas einfedern und somit aufgrund der elastischen Vorspannung eine gewisse Andruckkraft auf das Etikett und das Substrat ausüben.

Der Antrieb 12 weist einen Pneumatikzylinder 24 auf, der fest an einer Konsole 26 montiert ist. Eine Kolbenstange 28 des Pneumatikzylinders trägt am freien Ende einen Plattenträger 30, auf dem die einzelnen Stiftschieberplatten 10 parallel zueinander montiert sind.

Der Pneumatikzylinder 24 ist ein doppelt wirkender Pneumatikzylinder, dessen nicht gezeigter Kolben zwei Druckkammern voneinander trennt, die jeweils über ein Ventil 32 bzw. 34 mit einer Druckleitung 36 und einer Entlüftungsleitung 38 verbunden sind. Die Ventile 32, 34 werden durch eine Steuereinrichtung 40 elektronisch gesteuert.

Wenn die Etiketten und die Substrate 14 ihre Übergabeposition erreicht haben, aktiviert die Steuereinrichtung 40 das untere Ventil 34, so dass über die Druckleitung 36 Druck in die untere Druckkammer des Pneumatikzylinders eingeleitet wird und die Kolbenstange 28 ausfährt. Wenn die Stiftschieberplatten 10 so weit angehoben wurden, dass alle Andruckstifte 18, die innerhalb des Grundrisses des Substrats 14 liegen, um einen gewissen Federweg eingedrückt wurden, so werden die Ventile 32, 34 umgeschaltet, so dass die untere Druckkammer entlüftet und die obere Druckkammer mit Druck beaufschlagt wird, so dass die Hubrichtung der Kolbenstange 28 umgekehrt wird und die Stiftschieberplatten 10 einen Abwärtshub ausführen, bis wieder die untere Endlage erreicht ist.

Wie mit Bezug auf Fig. 2 näher erläutert werden wird, ist jedem Andruckstift 18 ein Berührungssensor 42 zugeordnet. Alle Berührungssensoren 42 einer Stiftschieberplatte sind durch eine Leitung 44 in Reihe miteinander verbunden. Auf jeder Stiftschieberplatte 10 ist ein Transponder 46 angeordnet, der über umsteckbare Verbindungsleitungen 48 in verschiedenen Längspositionen mit der Leitung 44 verbindbar ist. Wenn alle Berührungssensoren 42, die sich zwischen den Anschlusspunkten der beiden Verbindungsleitungen 48 befinden, ein Berührungssignal liefern, so ist der Abschnitt der Leitung 44, der diese Berührungssensoren verbindet, elektrisch leitend, so dass in einem in dem durch die Verbindungsleitungen 48 und den betreffenden Abschnitt der Leitung 44 gebildeten Stromkreis ein vom Transponder 46 erzeugter Strom fließen kann.

Der Transponder 46 erhält seine Betriebsenergie von einem weiteren Transponder 50, der in die Steuereinrichtung 40 integriert ist. Sobald in den Verbindungsleitungen 48 ein Strom fließt, sendet der Transponder 46 ein Signal an den Transponder 50. Sobald die Transponder 46 aller Stiftschieberplatten 10 ein solches Signal an den Transponder 50 senden, veranlasst dies die Steuereinrichtung 40 von Aufwärtshub auf Abwärtshub umzuschalten, so dass die Hubbewegung der Stiftschieberplatten umgekehrt wird. Auf diese Weise lässt sich sicherstellen, dass der Hubweg der Stiftschieberplatten 10 auf einen Wert begrenzt wird, bei dem alle Andruckstifte 18, die das Substrat 14 berühren können, ausreichend eingefedert sind, andererseits aber der Einfederweg der Andruckstifte 18 nicht überschritten wird und somit die Andruckkraft auf einen zulässigen Wert begrenzt wird.

In einer modifizierten Ausführungsform braucht nur eine der Stiftschieberplatten 10 der Andruckvorrichtung den Transponder 46 aufzuweisen, der dann über Verbindungsleitungen 48 mit den Leitungen 44 sämtlicher Stiftschieberplatten verbindbar ist.

Wenn sich die Abmessungen und/oder die Stopp-Positionen der Substrate 14 ändern, werden die Verbindungsleitungen 48 so umgesteckt, dass der Stromkreis nur die Berührungssensoren 42 derjenigen Andruckstifte enthält, die mit dem Substrat 14 in Berührung kommen sollen.

In Fig. 2 ist einer der Andruckstifte 18 und der zugehörige Teil der Stiftschieberplatte 10 vergrößert und im Schnitt dargestellt. Auf einer Zwischenwand 52 der Stiftschieberplatte ist ein Führungsstift 54 angebracht, der sich mittig durch einen in der Stiftschieberplatte gebildeten Kanal 56 erstreckt. Der untere Teil des Andruckstiftes 18 ist in dem Kanal 56 aufgenommen, während der obere Teil durch eine Öffnung 58 aus der Stiftschieberplatte herausragt. Der Führungsstift 54 ist von einer Feder 60 umgeben, die den Andruckstift 18 in seiner oberen Endlage hält. Wenn der Andruckstift tiefer in den Kanal 56 eingedrückt wird, so tritt der Führungsstift 54 in einen im Andruckstift gebildeten Führungskanal 62 ein, und die Feder 60 wird komprimiert. Im unteren Ende des Andruckstiftes 18 ist ein Permanentmagnet 64 aufgenommen, der den Führungskanal 62 umgibt. In dem Kanal 56 der Stiftschieberplatte 10 ist in einem gewissen Längsabschnitt eine Spule 66 angeordnet, die den Führungsstift 54 mit Abstand umgibt und einen Kanal bildet, in den der Andruckstift 18 und somit auch der Permanentmagnet 64 eintauchen können.

Der Berührungssensor 42 wird gebildet durch den Permanentmagneten 64, die Spule 66 und einen Transistor 68 in der Leitung 44. Die Basis und der Emitter des Transistors 68 sind mit den entgegengesetzten Enden der Spule 66 verbunden.

Wenn der Andruckstift 18 so weit in den Kanal 56 eingedrückt wird, dass die Feder 60 eine ausreichende Andruckkraft erzeugt, so tritt der Permanentmagnet 64 in die Spule 66 ein, und in der Spule 66 wird eine Spannung induziert, die den Transistor 68 leitfähig macht, so dass ein von dem Transponder 46 erzeugter Strom durch den betreffenden Abschnitt der Leitung 44 fließen kann.

## Patentansprüche

1. Andruckvorrichtung zum Andrücken von Klebeetiketten gegen ein Substrat (14), mit einer Stiftschieberplatte (10) mit mehreren Andruckstiften (18), die parallel zueinander in einer Reihe längs einer Kante der Stiftschieberplatte angeordnet und entgegen einer Federkraft axial in die Stiftschieberplatte zurückdrückbar sind, und mit einer Steuereinrichtung (40) zur Steuerung einer Andruckbewegung der Stiftschieberplatte (10), **dadurch gekennzeichnet, dass** mindestens einer der Andruckstifte (18) einen Berührungssensor (42) aufweist, der dazu eingerichtet ist, ein Berührungssignal an die Steuereinrichtung (40) zu liefern.

2. Andruckvorrichtung nach Anspruch 1, bei der mindestens zwei der Andruckstifte (18) einen Berührungssensor (42) aufweisen.

3. Andruckvorrichtung nach Anspruch 2, bei der sämtliche Andruckstifte (18) einen Berührungssensor (42) aufweisen.

4. Andruckvorrichtung nach Anspruch 3, bei der die Berührungssensoren (42) durch eine Leitung (44) derart in Reihe verbunden sind, dass in der Leitung (44) nur dann ein Strom fließen kann, wenn sämtliche Berührungssensoren (42) das Berührungssignal liefern.

5. Andruckvorrichtung nach Anspruch 4 mit umsteckbaren Verbindungsleitungen (48), durch die ein vom Benutzer auswählbarer Abschnitt der Leitung (44) mit einer Stromquelle verbindbar ist und ein UND-verknüpftes Berührungssignal and die Steuereinrichtung (40) übermittelt wird, wenn in dem Abschnitt der Leitung (44) ein Strom fließt..

6. Andruckvorrichtung nach Anspruch 5, bei der die Stromquelle ein Transponder (46) ist.

7. Andruckvorrichtung nach einem der vorstehenden Ansprüche, mit einem Transponder (46) zur drahtlosen Übermittlung des Berührungssignals an die Steuereinrichtung (40).

8. Andruckvorrichtung nach einem der vorstehenden Ansprüche, bei der die Bewegung des Andruckstiftes (18) relativ zur Stiftschieberplatte (10) einen Energieerzeuger antreibt, der die Betriebsenergie für den Berührungssensor (42) liefert.

9. Andruckvorrichtung nach einem der vorstehenden Ansprüche, bei der ein pneumatischer Antrieb (12) dazu vorgesehen ist, die Andruckbewegung einer oder mehrerer Stiftschieberplatten zu steuern und bei der die Steuereinrichtung (40) dazu eingerichtet ist, den Antrieb (12) von Vorwärtshub auf Rückwärtshub umzuschalten, sobald das Berührungssignal des Berührungssensors (42) bzw. sämtlicher Berührungssensoren aus einer ausgewählten Gruppe von Berührungssensoren vorliegt.
